# EUROPÄISCHE PATENTSCHRIFT

(11) **EP 1 865 208 B1**
(45) Veröffentlichungstag und Bekanntmachung des Hinweises auf die Patenterteilung: **06.05.2015**
(21) Anmeldenummer: 07006005.8
(22) Anmeldetag: 23.03.2007
(51) Int. Cl.: F15B 15/10

(54) **Pneumatisches oder hydraulisches Auslenkelement**
Pneumatic or hydraulic actuator
Actionneur pneumatique ou hydraulique

(30) Priorität: 27.03.2006 DE 102006014365
(43) Veröffentlichungstag der Anmeldung: 12.12.2007
(73) Patentinhaber: Mankau, Dieter, 60316 Frankfurt am Main (DE)
(72) Erfinder: Mankau, Dieter, 60316 Frankfurt am Main (DE)
(74) Vertreter: Erb, Henning

(56) Entgegenhaltungen:
- WO-A1-03/074885
- KONISHI S ET AL: "Thin flexible end-effector using pneumatic balloon actuator" SENSORS AND ACTUATORS A, ELSEVIER SEQUOIA S.A., LAUSANNE, CH LNKD- DOI:10.1016/S0924-4247(00)00533-1, Bd. 89, Nr. 1-2, 20. März 2001 (2001-03-20), Seiten 28-35, XP004317242 ISSN: 0924-4247

## Beschreibung

Die Erfindung betrifft ein pneumatisches oder hydraulisches Auslenkelement mit einem flexiblen Träger und einem oder mehreren den Träger flächig berührenden Kissen, die zur gesteuerten Ausknickung des Trägers mit Druck beaufschlagbar und mit ihren Randbereichen mittelbar durch ein die Kissen überspannendes Zugelement am Träger befestigbar sind.

Ein ähnliches Auslenkelement, allerdings in miniaturisierter Ausführung, ist in einem Artikel von S. Konishi et al. mit dem Titel "Thin flexible end-effector using pneumatic ballon actuator" in der Fachzeitschrift "Sensors and Actuators A89(2001) 28-35 beschrieben. Gezeigt und erläutert werden einzelne und in Reihe angeordnete, einfach aufgebaute Auslenkelemente, bei denen jeweils zwischen einem flachen Träger und einer dehnbaren Hüllschicht ein dicht abgeschlossener Hohlraum vorhanden ist, der mit Druck beaufschlagbar ist, um den Träger zu biegen.

Der bereits bekannte, pneumatische "Festo-Muskel" ist in seiner Funktion nur für eine Zugaufgabe ausgelegt und kann daher keine weiteren Aufgaben innerhalb einer Konstruktion übernehmen.

Die Erfindung geht aus von dem in der WO 03/074885 A1 beschriebenen, pneumatischen Aktuator mit den eingangs genannten Merkmalen. Die dort gezeigten Auslenkelemente haben jeweils eine Reihe von Kissen, deren jedes eine gasdichte Blase und eine aus wenig dehnbarem Gewebe bestehende, in sich ringförmig geschlossene Hülle aufweist. Die Hüllen sind sowohl mit dem Träger als auch mit den Hüllen benachbarter Blasen verbunden. Somit bleibt ein Teil der durch das Aufpumpen der Blasen erzeugten Zugspannung in der ringförmigen Hülle und wirkt nicht als Zugkraft auf den Träger. Außerdem ist die Befestigung der Hüllen aller Blasen einer Reihe von Auslenkelementen jeweils einzeln am Träger umständlich und in der Herstellung teuer, insbesondere, wenn unterschiedlich große Blasen kombiniert werden sollen. Die von einer mittleren Blase auf den Träger ausgeübte Zugkraft kann auch nur unmittelbar neben dieser Blase auf den Träger wirken, nicht in einem größeren Abstand.

Der Erfindung liegt daher die Aufgabe zugrunde, bei einem Auslenkelement der eingangs genannten Art die Herstellung zu vereinfachen und die Anwendungsmöglichkeiten zu erweitern, und diese Aufgabe wird erfindungsgemäß dadurch gelöst, dass das Zugelement dreidimensional schalen- oder kalottenförmig aus verschiedenen Werkstoffen mit unterschiedlicher Flexibilität und Dehnbarkeit ausgeformt ist oder aus einem Gewebe besteht, dass ein differenziertes Funktionslayout aufweist, indem nur die Bereiche, die Zugkräfte aufnehmen müssen, zugfest ausgelegt sind, während die restlichen Bereiche dehnbar ausgebildet sind.

Das neue Auslenkelement hat demnach ein Zugelement, das über dem pneumatischen bzw. hydraulischen Kissen oder im Kissenmaterial verläuft und an seinen Enden fest mit dem Träger verbunden ist. Das Zugelement kann aus einem biegsamen oder flexiblen, unter Umständen gewebeverstärkten Gummimaterial bestehen. Das pneumatische Kissen selbst muss in diesem Falle nicht mehr mit seiner Unterseite fest mit dem Träger verbunden sein, sondern kann als loses Teil zwischen dem Träger und der Unterseite des Zugelementes eingelagert werden. Auch die direkt am Kissen angebrachte Gewebeverstärkung wird in der Regel durch das zusätzliche Zugelement hinfällig bzw. wird nur noch bei besonderen Ausformungen des Kissens als Ausdehnungsbegrenzung für das Kissen selbst benötigt. Mit einzelnen oder mehreren Auslenkelementen oder mit mehreren Kissen unter einem Zugelement können z.B. gering auslenkbare, aber in der Härte und Tragkraft einstellbare Produkte, wie Bettfederleisten, Tragwerksysteme für leichte Membrandächer, ergonomisch geformte Sitzrückenlehnen mit gesteuerter Ausdehnung der Lordosestütze oder auch pneumatische Möbel mit veränderbaren Sitz- und Liegepositionen realisiert werden. Bei dieser Ausführung des Auslenkelementes mit einem Zugelement können zusätzliche Zugkraftelemente wie pneumatische, hydraulische oder Elektromotoren an einem oder an beiden Enden des Zugelementes angebracht werden. In diesem Falle ist das Zugelement nicht mehr fest an seinen Enden mit dem Träger verbunden, sondern verläuft z.B. unter Rollenführungen, die am Träger, unmittelbar am Kissenrand liegend, zusätzlich zu den Zugkraftelementen befestigt sind. In diesem Fall übernimmt das Kissen vorrangig die Aufgabe, das Ausknicken des Trägers einzuleiten, damit die zusätzlichen Zugkraftelemente, die am Zugelement angebracht sind, über einen zur Mittelachse des Trägers versetzten Auslenkpunkt optimal ihre Zugkräfte entfalten können. Die genaue Auslenkdistanz bzw. Auslenkkraft kann durch die am Zugbandende angebrachte Messtechnik mit entsprechenden Sensoren gemessen werden. Die Messtechnik wird auch in Verbindung mit den zusätzlichen Zugkraftelementen eingesetzt. Werden z.B. mehrere Auslenkelemente hintereinander angeordnet verlaufen die einzelnen Zugelemente nur bis unter die Rollenführung und werden dann durch einen Zugdraht abgelöst, der durch einen Endblock geführt ist und des weiteren als Bowdenzug zu den Zugkraftelementen geleitet wird.

Eine weitere vorteilhafte Ausgestaltung der Erfindung ist die Positionierung von zwei sich gegenüberliegenden Auslenkelementen, die auf mindestens zwei abgewandten Seiten des Trägers befestigt sind. In dieser Anwendung wird der Träger in zwei Richtungen auf einer gemeinsamen Schwenkachse liegend ausgelenkt. In dieser Ausführung kann durch die gemeinsame Regelung der Druckbeaufschlagung der einzelnen Kissen jede eingenommene Winkelstellung des Trägers bzw. die Auslenkdistanz statisch festgelegt oder in eine gesteuerte Schwenkbewegung des Trägers überführt werden. Die Auslenkelemente können in ihrer Größe und Anzahl frei gewählt werden, um den unterschiedlichen produktspezifischen Anforderungen zu entsprechen.

Mit diesem Anwendungsprinzip können z.B. Flossenantriebe für Boote, aerodynamische Profiländerungen von Flugzeugtragflächen oder deren Bremsklappen, Windkraftflügel, Spoiler oder Roboterarme und deren Greifwerkzeuge realisiert werden.

Mehrere Auslenkelemente können um eine Mittelachse eines Trägers angeordnet sein, um unterschiedliche Auslenkrichtungen des Trägers zu ermöglichen. Der Träger kann z.B. als pneumatischer Träger ausgeformt sein, der in seinem vorgesehenen Auslenkbereich materialverstärkt ist und Einschnürungen aufweist, die ein faltenfreies Ausknicken des Trägers in alle Richtungen gestatten. In diese Einschnürungen ist die vorgesehene Anzahl der Kissen integriert, wobei die Befestigung alternativ über Vulkanisieren oder über das Zugelement geschehen kann. Auch in diesem Anwendungsfall kann durch die gemeinsame Regelung der Druckbeaufschlagung der einzelnen Kissen jede eingenommene Winkelstellung des pneumatischen Trägers bzw. die Auslenkdistanz statisch festgelegt oder in eine gesteuerte Schwenkbewegung des Trägers in mehreren Achsen überführt werden.

In dieser Anwendung ist es vorteilhaft, dass das Zugelement erfindungsgemäß aus einem Gewebe besteht, das ein unterschiedliches Funktionslayout aufweist. Das Gewebe ist nur in den Bereichen auf Zug ausgelegt, die einer Zugbeanspruchung unterliegen. Das übrige Gewebe ist in hohem Maße dehnbar, um einen geringen Widerstand bei der Verformung zu bewirken. Das Gewebe kann in ein flexibles und dehnbares Gummi- oder Kunststoffmaterial eingebettet sein.

Für kleine Bauteile ist es vorteilhaft, wenn die Auslenkelemente bzw. die Kissen als hydraulische Baukörper ausgelegt sind. Es können mit dieser Ausführung z.B. im Bereich der Steuerungs- und Regelungstechnik elektrische, pneumatische oder hydraulische Schaltelemente mit mehreren Regelbereichen und zeitlich versetzten Steuerungsabläufen umgesetzt werden. Beispielhaft kann ein pneumatisches oder hydraulisches Kissen in kreisrunder Ausführung auf einem kreisrunden Träger angeordnet sein, der in regelmäßigen Abständen Freischnitte aufweist, die zum Kreismittelpunkt hin orientiert sind und bis zum Kissenrand verlaufen. Über ein über dem Kissen liegendes mehrteiliges Zugelement, bestehend aus mehreren einzelnen Zugbändern unterschiedlicher Länge, die im Kreismittelpunkt des Kissens punktuell fest mit dem Kissen verbunden sind, werden bei einer Druckbeaufschlagung des Kissens die einzelnen Trägersegmente gesteuert zum ausknicken gebracht. Die Justierung des Ausknickpunktes des Trägers und der einzelnen Trägerelemente, kann über längenverstellbare Zugbänder erfolgen, ob am Band selbst oder an der Stelle der Befestigung am Träger. Ein unterschiedlicher Widerstand der einzelnen Trägersegmente bei der Ansteuerung kann unter anderem durch die verschiedene Materialdicke oder die unterschiedliche Breite der eingeschnittenen Segmente erzeugt werden, um somit differenzierte Steuerzeiten für einzelne Empfangereinheiten. wie z.B. elektrische, pneumatische, hydraulische oder sonstige Steuerungs- und Regelsysteme, zu erzielen. Die geforderte Anzahl von einzelnen Ausknickungen der Trägersegmente kann extrem erhöht werden, wenn das mehrteilige Zugelement aus Fäden gebildet wird und der flexible Träger kammartig ausgeformt ist. Besteht das zuvor beschriebene System aus zwei sich gegenüberliegenden Auslenkelementen, die auf mindestens zwei abgewandten Seiten des Trägers befestigt sind, kann die Anzahl der möglichen Steuerimpulse noch weiter erhöht werden. Durch die Anordnung von zwei sich gegenüberliegenden Auslenkelementen kann eine schnellere Schaltfolge und eine höhere Arbeitsleistung in beide Ausknickrichtungen erzielt werden. Bei diesem Anordnungsprinzip der Auslenkelemente auf dem Träger kann das Ausknicken des Trägers oder der einzelnen Trägersegmente vorteilhaft durch Scharnierlösungen oder Kugelgelenkköpfe erfolgen. Je nach Aufgabenstellung können mehrere Auslenkelemente hintereinander angeordnet sein und eine unterschiedliche Größe und Form haben. Schlauchförmige Kissen werden vorteilhaft für adaptive Überdachungssysteme im Bereich der Architektur eingesetzt. Sie werden auf Grund ihrer Länge, Ausformung, Anordnung und Druckbeaufschlagung zu statisch tragenden Baukörpern. *In* diesem Anvvendungsfall ist das breite Zugelement sowohl in seiner Querrichtung als auch in seiner Längsrichtung auf eine Zugbelastung ausgelegt. Je nach Ausführung können verschiedene Funktionsanforderungen realisiert werden, wie z.B. das Öffnen und Schließen von einzelnen Segmenten für die Belüftung oder Lichtsteuerung sowie das Entfalten, Aufrichten oder Aufrollen von temporär nutzbaren pneumatischen Gebäuden oder deren Teilsegmenten, in Verbindung mit den dafür notwendigen statischen Anforderungen. Eine vorteilhafte Anwendung der Auslenkelemente für eine Aussteifung von pneumatischen Wand- oder Dachelementen wird durch die Anordnung der Auslenkelemente auf der jeweils gegenüberliegenden Seite des Trägers und durch eine versetzte Anordnung der Auslenkelemente erreicht. In diesem Anwendungsfall kann der Träger z.B. aus einem flexiblen Folienmaterial bestehen.

Eine noch höhere Aussteifung wird erzielt, wenn die Kissen auf dem Träger in Ausknickrichtung übereinander gestapelt angeordnet sind und wenn mittels der einzelnen Kissen oder Zugbänder eine feste Verbindung der einzelnen Auslenkelemente untereinander hergestellt wird. Mit dieser Anordnung der Auslenkelemente können vorteilhaft stark belastbare Baukörper wie z.B. Brücken, Querträger oder Aussteifungen z.B. von Seenotrettungsinseln oder pneumatischen Bootskörpern verwirklicht werden. Werden statt der einzelnen Kissen rohrförmige Fäden und statt der Zugelemente Zugfäden eingesetzt, können durch den Einsatz spezieller Webtechniken mit entsprechenden Bindungen oder durch Produktionstechniken im Bereich der Maschenware, wie etwa Gewirke, Gestricke oder gehäkelte Textilien, großformatige Elemente erstellt werden, die in der Fläche verformbar und festlegbar sind. Die.gewebten Elemente müssen in der Regel mit einem flexiblen Ober- und Untergurt kaschiert werden, damit eine gesteuerte Auslenkung der Fläche sowie das Festlegen mit unterschiedlicher Federhärte und eine Stabilisierung des jeweiligen Auslenkungszustandes erfolgen kann. Der Ober- und Untergurt kann die Funktion des Zugelementes übernehmen, wenn beide Fäden die Funktion des Kissens übernehmen. Bei einem Gewirke das räumlich dreidimensional ausgeformt ist, wie z.B. dem Abstandsgewirke, kann in der Regel auf den Ober- und Untergurt verzichtet werden. Die Ausknickrichtung einzelner Bereiche der Fläche oder die gesamte Verformung der Fläche wird durch die Wahl eines entsprechenden Web- oder Gewirklayouts vorbestimmt. Bei einem Abstandsgewirke kann darüber hinaus, die Elastizität der Abstandsfäden, die zu den Außenflächen führten, verändert werden. Die rohrförmigen Fäden sind mit einer dünnflüssigen Flüssigkeit gefüllt und werden über ein hydraulisches Drucksystem mit dem notwendigen Druck beaufschlagt. Handelt es sich um Schläuche mit größerem Durchmesser, kann die Druckbeaufschlagung durch Gas oder Druckluft erfolgen. Für besondere Anwendungen können beide Fäden rohrförmig ausgebildet sein, wobei dann der Druck in einem Faden der das Zugelement bildet, höher sein sollte als in dem Faden, der die einzelnen Kissen ersetzt.

Die Erfindung wird nachfolgend anhand von in Zeichnungen dargestellten Ausführungsbeispielen näher erläutert. Es zeigen:
**Fig. 1** eine erste Prinzipdarstellung eines pneumatischen oder hydraulischen Auslenkelementes in Seitenansicht, das an zwei Kissenrandbereichen Quer zum Träger mit dem darunter liegenden Träger verbunden ist und das Kissen nicht druckbeaufschlagt ist.
**Fig. 2** eine Draufsicht der Fig.1.
**Fig.** 3 das druckbeaufschlagte Auslenkelement der Fig. 1 und 2 und die entsprechende Ausknickung des Trägers in Seitenansicht.
**Fig. 4** eine zweite Prinzipdarstellung eines nicht druckbeaufschlagten pneumatischen oder hydraulischen Auslenkelementes in Seitenansicht, das gebildet wird durch ein Kissen und ein darüber verlaufendes Zugelement, das neben den zwei Kissenrandbereichen mit dem darunter liegenden Träger fest verbunden ist.
**Fig. 5** eine Draufsicht der Fig.4.
**Fig. 6** eine Prinzipdarstellung eines nicht druckbeaufschlagten pneumatischen oder hydraulischen Auslenkelementes in Seitenansicht, das durch ein Kissen und ein darüber verlaufendes Zugelement gebildet wird, das an einem Ende des Kissenrandbereiches fest mit dem darunter liegenden Träger verbunden ist und das am anderen Ende des Kissenrandbereichs unter einer Rollenführung verläuft, die fest am Träger verankert ist, wobei des Ende des Zugelementes auf dieser Seite mit Zugkraftelementen verbunden ist.
**Fig. 7** eine Draufsicht der Fig. 6.
**Fig. 8** eine Seitenansicht von Fig. 6 und 7 mit einer zusätzlichen Messeinheit an den Zugkraftelementen.
**Fig. 9** eine Draufsicht der Fig. 8.
**Fig. 10** eine Prinzipdarstellung eines nicht druckbeaufschlagten pneumatischen oder hydraulischen Auslenkelementes in Seitenansicht, das durch ein Kissen und ein darüber verlaufendes Zugelement gebildet wird, das an beiden Ende des Kissenrandbereichs unter einer Rollenführung verläuft, die fest am Träger verankert ist, wobei beide Enden des Zugelementes mit Zugkraftelementen und Messeinrichtungen verbunden sind.
**Fig. 11** eine Draufsicht der Fig. 10.
**Fig. 12** eine Prinzipdarstellung eines nicht druckbeaufschlagten pneumatischen oder hydraulischen Auslenkelementes in Draufsicht, das durch ein Kissen und ein darüber verlaufendes Zugelement mit vier einzelnen Armen gebildet wird, die an vier Punkten neben den Kissenrandbereich liegen, während die einzelnen Arme fest mit dem Träger bzw. den einzelnen Trägerelemente verankert sind und das Zugelement im Kreismittelpunkt des Kissens punktuell fest mit dem Kissen verbunden ist.
**Fig. 13** einen Schnitt der Fig. 12.
**Fig. 14** eine Prinzipdarstellung von drei gleich großen, hintereinander angeordneten, nicht druckbeaufschlagten, pneumatischen oder hydraulischen Auslenkelementen in Seitenansicht.
**Fig. 15** eine Prinzipdarstellung von drei unterschiedlich großen, hintereinander angeordneten, nicht druckbeaufschlagten, pneumatischen oder hydraulischen Auslenkelementen in Seitenansicht.
**Fig. 16** eine Prinzipdarstellung von drei hintereinander angeordneten, nicht druckbeaufschlagten, pneumatischen oder hydraulischen Kissen auf der jeweils gegenüberliegenden Seite des Trägers in Seitenansicht.
**Fig. 17** eine Prinzipdarstellung von drei hintereinander angeordneten, nicht druckbeaufschlagten, pneumatischen oder hydraulischen Kissen auf einer Seite des Trägers und einem größeren Kissen auf der gegenüberliegenden Seite des Trägers, ebenfalls ohne Druckbeaufschlagung.
**Fig.18** eine Prinzipdarstellung in Seitenansicht von zwei hintereinander angeordneten, pneumatischen oder hydraulischen Kissen auf den jeweils gegenüberliegenden Seiten des Trägers mit unterschiedlicher Druckbeaufschlagung der einzelnen Kissen und der Ausknickung unter dem jeweiligen Auslenkelement, das mit Druck beaufschlagt ist.
**Fig. 19** eine Prinzipdarstellung in Seitenansicht von einem pneumatischen oder hydraulischen Auslenkelement mit je einem Kissen auf den jeweils gegenüberliegenden Seiten des Trägers und einem Zugelement, das über beide Kissen verläuft, indem es schlaufenförmig durch den Träger geführt ist, während beide Kissen mit gleichen Druck beaufschlagt sind und der Träger dadurch einen leichten Doppelschwung einnimmt.
**Fig. 20** einen Träger in Seitenansicht mit einzelnen Kettenelementen, die durch flexible Dämpfungselemente, welche das Ausknicken des Trägers dämpfen, beabstandet sind, sowie ein darunter angeordnetes Kissen und ein Zugelement, das durch Umlenkrollen zu den Zugkraftelementen geführt ist.
**Fig. 21** eine Prinzipdarstellung einer brückenartigen Konstruktion, die mit einem Auslenkelement gebildet wird, wobei das Kissen mit Druck beaufschlagt ist.
**Fig. 22** eine Prinzipdarstellung einer brückenartigen Konstruktion, die aus mehreren in Druckverbindung stehenden Kissen gebildet wird und aus einem Zugelement, das über die einzelnen Kissen verläuft und hinter dem jeweils letzten Kissen am Träger befestigt ist, während die Kissen druckbeaufschlagt sind.
**Fig. 23** eine Unteransicht der Fig.22
**Fig. 24** einen Träger in Seitenansicht mit einzelnen Kissen und einem Zugelement, das über die einzelnen Kissen verläuft und über Umlenkrollen, die zwischen den einzelnen Kissen am Träger fest angeordnet sind, umgelenkt wird und am jeweiligen Ende des Trägers fest mit diesem verbunden ist.
**Fig. 25** einen Träger in Seitenansicht mit einzelnen Kettenelementen auf der jeweils gegenüberliegenden Seite des Trägers, die durch flexible Dämpfungselemente beabstandet sind, die das Ausknicken des Trägers in beiden Ausknickachsen dämpfen, wobei jeweils ein Zugelement über den darunter angeordneten Kissen verläuft und durch Umlenkrollen zu den Zugkraftelementen geführt ist.
**Fig. 26** eine Anordnung von hintereinander angeordneten, schlauchförmigen Kissen in Draufsicht, und ein breites Zugband, das jeweils zwischen den einzelnen Kissen fest mit dem Träger verbunden ist.
**Fig. 27** eine Seitenansicht von Fig. 26 mit druckbeaufschlagten Kissen und der entsprechenden Auslenkung des Trägers.
**Fig. 28** einen ausgeknickten Träger in Seitenansicht mit aufeinander gestapelten, druckbeaufschlagten Kissen, wobei die erste Reihe mit dem Träger verbunden ist und die folgenden jeweils über Zugbänder untereinander verbunden sind und die Kissen einzeln oder in Gruppen über ein geregeltes druckgebendes System mit Druck beaufschlagt werden können.
**Fig. 29** einen ausgeknickten Träger in Seitenansicht mit auf beiden Seiten aufeinander gestapelten druckbeaufschlagten Kissen, wobei die erste Reihe mit dem Träger verbunden ist und die folgenden jeweils über Zugbänder untereinander verbunden sind und die Kissen einzeln oder in Gruppen über ein geregeltes druckgebendes System mit Druck beaufschlagt werden können.
**Fig. 30** einen rotationssymmetrisch ausgeformten, pneumatischen Träger im vertikalen Schnitt mit entsprechenden Einschnürungen für die Aufnahme von vier Auslenkelementen und zeigt beispielhaft eine Möglichkeit der Ausformung, damit ein faltenfreies Ausknicken des pneumatischen Trägers realisiert werden kann.
**Fig. 31** einen horizontalen Schnitt der Fig. 29, die vier in der Einschnürung eingelagerten Kissen und die Zugverbindungen der einzelnen Einschnürungsbereiche im pneumatischen Körper.
**Fig. 32** einen Schnitt davon, wie beispielhaft zwei Folienkissen, die ein Innenspannelement aufweisen, durch zwei Auslenkelemente miteinander verbunden werden können, wobei in diesem Fall die Zugelemente mit der Außenfolie des Folienkissens fest verbunden sind und die beiden sich gegenüberliegenden Kissen, die unter dem jeweiligen Zugband liegen, an ihrem Berührungspunkt auch fest miteinander und mit dem Rand des Folienkissens verbunden sind.
**Fig. 33** einen Schnitt davon, wie beispielhaft zwei Folienkissen, die ein Innenspannelement aufweisen, durch zwei Auslenkelemente miteinander verbunden werden können, wobei in diesem Fall die beiden Kissen, die das Auslenkelement bilden, auf einem äußeren Teilabschnitt des Innenspannelementes fest angebracht sind, während die beiden Folienkissen bzw. die Innenspannelemente mit einem Filmscharnier miteinander verbunden sind.
**Fig. 34** einen Träger im Schnitt und in Seitenansicht mit einem Scharnier, an dem zwei Auslenkelemente auf den jeweils abgewandten Seiten des Trägers angebracht sind, wobei die Kissen zwischen dem Zugelement und dem Träger in Schaum oder flexiblen Kunststoffen eingeschäumt bzw. eingegossen sind und mit Druck beaufschlagt sind.
**Fig. 35** einen Träger im Schnitt und in Seitenansicht mit einem Scharnier, auf dem auf einer Seite ein Auslenkelement angebracht ist und auf der gegenüberliegenden Seite nur ein Zugelement, das über einen Abstandshalter, der im Gelenkbereich befestigt ist, verläuft und unter einer Rollenführung zu einem Zugkraftelement und einer Messeinheit.
**Fig. 36** beispielhaft eine Anordnung von mehreren Auslenkelementen in Draufsicht, die hintereinander und in Reihe auf dem Träger befestigt sind, um bestimmte Teilbereiche des Trägers auszuknicken.
**Fig. 37** beispielhaft eine Anordnung von mehreren Auslenkelementen in Draufsicht, die unterschiedlich versetzt auf dem Träger befestigt sind, um vorbestimmte Teilbereiche des Trägers auszuknicken.
**Fig. 38** beispielhaft eine Anordnung von vier kreuzförmig angeordneten Auslenkelementen, die auf dem Träger befestigt sind, um bestimmte Teilbereiche des Trägers auszuknicken, wobei der Träger Freischnitte aufweist, damit nur die Trägerabschnitte ausgeknickt werden, die durch eine geregelte Druckbeaufschlagung auf das jeweilige Auslenkelement gewünscht werden.
**Fig. 39** beispielhaft eine Sitzrückenlehne, bei der der Lordosebereich über ein Auslenkelement angesteuert werden kann, das aus einem beidseitig befestigten Zugelement, unter dem das pneumatische oder hydraulische Kissen eingebracht ist.
**Fig. 40** ein loses Kissen auf einem Träger, über dem ein Zugelement verläuft, das auf einer Seite am Träger befestigt ist und auf der anderen Seite unter einer Umlenkrolle hindurchgeführt wird, wobei kurz nach dem Bereich der Umlenkrolle das Zugelement mit einem Stahlseil verbunden ist, das durch einen Anschlagsblock hindurchläuft und in einen Bowdenzug mündet, der sich wiederum gegen den Anschlagsblock abstützt.
**Fig. 41** beispielhaft einen pneumatischen oder hydraulischen Greifer in Seitenansicht, in dem das Auslenkelement horizontal angeordnet ist ohne Druckbeaufschlagung.
**Fig. 42** die Fig. 38 in geschlossenem Zustand in Seitenansicht, wenn das Auslenkelement mit Druck beaufschlagt ist.
**Fig. 43** beispielhaft einen pneumatischen oder hydraulischen Greifer in Seitenansicht, in dem zwei Auslenkelemente diagonal angeordnet sind ohne Druckbeaufschlagung.
**Fig. 44** die Fig. 40 in geschlossenem Zustand in Seitenansicht, wenn die Auslenkelemente mit Druck beaufschlagt sind.
**Fig. 45** beispielhaft einen pneumatischen oder hydraulischen Greifer in Seitenansicht, in dem zwei Auslenkelemente senkrecht angeordnet sind ohne Druckbeaufschlagung.
**Fig. 46** beispielhaft einen pneumatischen oder hydraulischen Greifer in Seitenansicht, der auf jedem der beiden Schenkel innen und außen Auslenkelemente besitzt, die senkrecht angeordnet sind ohne Druckbeaufschlagung.
**Fig. 47** beispielhaft zwei parallel angeordnete Träger mit jeweils einem Kissen, die sich gegenüberliegen und sich mit der dem Träger abgewandten Seite beinahe berühren.
**Fig. 48** beispielhaft zwei parallel angeordnete Träger mit jeweils einem Kissen, die sich gegenüberliegen und sich mit der dem Träger abgewandten Seite beinahe berühren, wobei jeder Träger ebenfalls mit jeweils einem Kissen auf der außenliegenden Seite bestückt ist.
**Fig. 49** beispielhaft hintereinander in Reihe auf einem Träger angeordnete Greifer der Fig. 45.
**Fig. 50** beispielhaft rotationssymmetrisch angeordnete Auslenkelemente.

In den Fig. 1 bis 3 sind die Kissen 3 mit ihren Randbereichen 4a und 4b am Träger 1 auf seiner Randschicht 2 befestigt. Die Befestigung des Kissens 3 mit ihren Randbereichen 4a und 4b kann durch Festklemmen, Einhaken oder Einschiebung in Führungsnuten am Träger 1 erfolgen. Das Kissen 3 kann beispielhaft mit seiner Kissenunterseite 3a am Träger 1 auf seiner Randschicht 2 anvulkanisiert oder angeklebt werden. Das Kissen kann darüberhinaus bei leichteren Beanspruchungen der Ausknick funktion über wieder zu lösende Verbindungen durch Steck- oder Druckknopfsysteme fixiert werden.

Das Kissen 3 kann auf seiner Oberseite 3b oder im Kissenmaterial selbst ein Gewebe, das auf Zug ausgelegt ist oder ein flächiges flexibles Material, besitzen. In den Fig. 4 und 5 besteht das Auslenkelement aus einem Kissen 3 und einem separaten Zugelement 6, das an den Kissenrandbereichen 4a und 4b mit dem Träger 1 fest verbunden ist. In den Fig. 6 bis 9 ist das Zugelement 6 nur auf einer Seite am Kissenrandbereich 4a am Träger 1 befestigt. Auf der gegenüberliegenden Seite wird das Zugelement 6 unter einer Rollenführung 7a zu den Zugkraftelementen 8 und den Messelementen 9 hindurchgeführt. In den Fig. 10 und 11 läuft das Zugelement 6 in beiden Randbereichen 4a und 4b unter einer Rollenführung 7a zu den auf beiden Seiten angeordneten Zugkraftelementen 8 und den Messelementen 9. In den Fig. 12 und 13 wird ein mehrachsiges Auslenkelement dargestellt, das über ein Zugelelement 6, das einzelne Fortsätze 6a besitzt, die mit den einzelnen ausknickbaren Trägersegmenten 1a verbunden sind, ausgeknickt wird. In den Fig. 14 bis 17 werden einige Anordnungsbeispiele von einzelnen Kissen 3, die eine unterschiedliche Größe und Anordnung aufweisen, dargestellt. In der Fig. 18 wird ein in beide Achsen ausgeknickter Träger dargestellt, der auf seinen beiden gegenüberliegenden Seiten Kissen 3 besitzt, die unterschiedlich mit Druck beaufschlagt sind und dadurch eine wellenförmige Ausformung des Trägers erzeugt. In Fig. 19 durchläuft das Zugelement 6 den Träger über Rollenführung 7a und erzeugt dadurch eine Ausknickung in beiden Achsen. In Fig. 20 ist das Auslenkelement über den Kettenelementen 17, die durch Dämpfungselemente 21 beabstandet sind, angebracht. In den Fig. 21 bis 25 werden einige Anwendungsbeispiele prinziphaft dargestellt. Fig. 25 zeigt einen achsialsymmetrischen Aufbau von Fig. 20, dadurch ist eine gesteuerte Ausknickung in beiden Richtungen möglich. In der Fig. 26 und 27 wird ein Prinzip dargestellt, das für pneumatische adaptive Baukörper z.B. in der Architektur eingesetzt werden kann. Durch das schlauchförmige Kissen 3d und das breite Zugelement 6, das in beiden Achsrichtungen für Zugkräfte ausgelegt ist, können z.B. große pneumatische Überdachungssysteme realisiert werden, die sich öffnen oder aufrollen können. Mit diesem Prinzip können pneumatische Liege- oder Sitzmöbel gebaut werden, die sich gesteuert für unterschiedliche Nutzungsbedingen anpassen lassen. Für das Ausknicken in beide Richtungen können die Auslenkelemente auf beiden Seiten des Trägers 1 angebracht werden oder je nach Aufgabe auch einzelne Auslenkelemente besitzen.

Die Fig. 28 und 29 zeigt eine spezielle Ausführung eines äußerst belastbaren Trägers 1. Hier können die statischen Belastungseigenschaften des Trägers 1 je nach Anzahl der Auslenkelemente auf dem Träger 1 und über die Anzahl der aufeinander gestapelten Reihen von Auslenkelementen gewählt werden. Diese Auslenkelemente sind entweder mit ihrer Kissenaußenseite untereinander verbunden oder unterschiedlich mit ihren Zugelementen 6 sowie der entsprechenden Druckbeaufschlagung der Kissen 3 oder 3d. In den Fig. 30 und 31 ist der Träger 1 b ein pneumatischer rotationssymmetrischer Körper. Um ihn in verschiedene Achsrichtungen auszuknicken ist er mit Einschnürungen 13 versehen, die im Idealfall an ihren Berührungspunkten miteinander verschmelzen. Durch diese neue Funktion, die als ein dreidimensionales richtungsunabhängiges Scharnier beschrieben werden kann, auch Filmscharnier genannt, können komplexe Ausknickbewegungsmuster realisiert werden, wie z.B. eine eingelenkte Ausknickbewegung, die anschließend in einer Kurve verlaufenden Schwenk- oder Drehbewegung z.B. eines Roboterarmes führten kann. Das dreidimensionale Filmscharnier kann in diesen Fall auch durch ein Kugelgelenk gebildet werden. Werden Bewegungsrichtungen des Trägers 1b vorgegeben, können diese geforderten Bewegungsrichtungen auch nur durch die Anordnung der Auslenkelemente am Träger 1b selbst bzw. durch die Zugrichtungsfestlegung der Zugelemente 6 verwirklicht werden. Soll der Träger 1b nur in einer Schwenkachse in zwei gegenüberliegenden Richtungen ausgeknickt werden, weist der Träger 1b nur zwei Einschnürungen auf, die an ihren Berührungspunkten zu einem flexiblen Scharnier ausgeformt sind. Auch bei der Verwendung von pneumatischen oder hydraulischen Trägern 1b können zusätzlich Zugkraftelemente 8 oder Messeinrichtungen 9 vorgesehen werden. In besonderen Anwendungsfällen können z.B. komplett pneumatisch ausgeformte Greifsysteme dargestellt werden, die in ihrer Funktionalität ähnlich einer menschlichen Hand aufgebaut sind. Darüber hinaus können schwimmfähige, pneumatische Roboter mit Hebekraftsystemen oder adaptive Rettungssysteme für das Einsatzgebiet Wasser umgesetzt werden. Die für den pneumatischen Träger 1b beschriebenen Auslegungsmöglichkeiten sind auch auf feste Träger 1 zu übertragen.

In der Fig. 32 und 33 wird ein Anwendungsbeispiel für den Einsatz von Auslenkelementen im Bereich der pneumatischen Architektur gezeigt. Das hier dargestellte Prinzip ist auch für andere Aufgaben einzusetzen wie z.B. das Anheben, Öffnen oder Schließen von Haltevorrichtungen sowie Schleusen, Öffnen und Schließen von brückenartigen Konstruktionen oder nur für die Funktion eines pneumatischen Scharniers.

In der Fig. 34 wird ein besonderer Anwendungsfall gezeigt, in dem ein Kissen 3 zwischen dem Träger 1 und dem Zugelement 6 eingeschäumt oder eingegossen ist. Vorteilhaft ist diese Lösung für einige Anwendungen, die in ihrer Funktion eine bestimmte Flexibilität benötigen. Besonders bei hydraulischen, mit Druck beaufschlagten Systemen, die in der Regel eine geringe Flexibilität besitzen, ist diese mögliche Anwendung vorgesehen. Die Fig. 35 zeigt eine Anwendung die nur in einer Ausknickrichtung ein Auslenkungselement erfordert und in der anderen nur ein auf Zug ausgelegtes System benötigt. Auch in diesen Fall, kann das Zugelement 6a neben den Zugkraftelementen 8 mit entsprechenden Messsystemen 9 gekoppelt sein.

In den Fig. 36 und 37 werden beispielhaft einige Anordnungen von Auslenkelementen auf dem Träger 1 dargestellt. Über die Anordnungen von einzelnen Auslenkelementen auf dem Träger 1 kann die Ausknickrichtung des Trägers 1 in seinen Teilflächen bzw. Teilsegmenten bestimmt werden. Mit der Anordnung der Auslenkelemente auf beiden Seiten des Trägers 1 und einer in seiner Wirkung vorbestimmten Anordnung der Auslenkungselemente können komplexe dreidimensionale Verformungen des Trägers 1 in mehrere Achsrichtungen erzeugt werden.

In der Fig. 38 wird ein Anordnungsbeispiel gezeigt, in der sternförmig auf einem Träger 1 mehrere Auslenkelemente angeordnet sind. Diese Freischnitte 1c im Träger 1 ermöglichen das Ausknicken von einzelnen Trägersegmenten la.

In der Fig. 12 wird eine vergleichbare Lösung gezeigt, die statt einzelner Auslenkelemente auf dem Träger 1 nur ein Auslenkelement aber mit einem sich teilenden Zugelement 6 und 6a vorsieht. Der Unterschied zwischen den beiden Ausführungen ist, dass in Fig. 38 die Trägerteilsegmente 1a durch einzeln ansteuerbare Auslenkelemente ausgeknickt werden und dass sie in Fig. 12 und 13 ausschließlich über ein Auslenkelement ausgeknickt werden, das unterschiedlich lange Fortsätze 6a am Zugelement 6 besitzt.

Mit der dargestellten Lösung in der Fig. 38 kann das Ausknicken einzelner Trägerteilsegmente 1a immer entsprechend der neuen Aufgabe über das Druck- und Regelsystem neu programmiert werden. In Gegensatz dazu kann die Lösung, wie sie in Fig. 12 gezeigt wird, zwar auch über die am Zugelement 6 wahlweise vorgesehenen Justiermöglichkeiten gesteuert werden, wie z.B. die Schaltabfolge festzulegen, aber diese können in dieser dargestellten Ausformung in der Prozessabfolge nicht mehr variabel verändert werden. In einer solchen Anordnung können die Zugelemente 6a dann ebenfalls eine variable Steuerung erzielen, wenn die Zugelemente 6a über Umlenkvorrichtungen 7 zu entsprechenden Zugkraftelementen 8 oder Messeinrichtungen 9 geführt werden. Durch eine beidseitige Anordnung der Auslenkelemente auf den Trägers 1, sowohl in Fig. 12 und 38 dargestellt, kann in beiden Ausknickrichtungen eine gesteuerte kraftvolle Ausknickung des Trägers 1 realisiert werden.

Werden zwei Träger 1, an denen einseitig ein oder mehrere Auslenkelemente angebracht sind, mit ihrer den Auslenkelementen abgewandten Seite mittels eines Distanzstückes, das im Durchmesser kleiner als die Freischnitte 1c ist, zueinander beabstandet, können zusätzlich in dem vom Distanzstück vorgegebenen Zwischenraum, zwischen den beiden Trägern 1, Schalt-, Regelungs- und Steuerungssysteme für elektrische, pneumatische oder hydraulische Ausführungen integriert werden.

In der Fig. 39 wird ein Anwendungsbeispiel des Auslenkelementes in einer Sitzrückenlehne dargestellt. Das Auslenkelement bildet hier die verstellbare Lordosestütze z.B. für Fahrer- oder Fahrgastsitze im Auto.

Die Lordosestütze kann unter Verwendung des Auslenkelementes einfacher und genauer an unterschiedliche Personen angepasst werden.

Fig. 40 zeigt eine technische Lösung, bei der z.B. mehrere Auslenkelemente hintereinander angeordnet sind und mehrere Zugelemente 6 zu den zusätzlichen Zugkraftelementen und Messeinrichtungen geführt sind. In diesen Fall wird das Zugelement 6 mittels eines Bowdenzuges bis zum Anschlagblock 20 geführt, der unmittelbar am Kissenrandbereich 4a, 4b, 4c, 4d angeordnet ist.

In den Fig. 41 bis 46 werden beispielhaft einige konstruktive Anordnungen der Auslenkelemente am Träger 1 dargestellt, die einige Anwendungsmöglichkeiten von speziellen Ausformungen von Greifern bzw. von Greifersystemen in einem gesteuerten automatisierten Prozessablauf in der Produktion aufzeigen. Die Anordnung der Kissen 3 und des Zugelements 6 im Träger 1 ist in diesen Fall so gewählt, das bei einer Druckbeaufschlagung der Kissen 3, das Zugelement 6, den als Feder ausgebildeten Träger 1 schließt, der in diesem Fall zu Greiferarmen augeformt ist.

In der Fig. 45 sind jeweils zwei Auslenkelemente an den Greiferarmen angebracht. Damit kann ein Greifsystem realisiert werden, das jeweils am einzelnen Greiferarm zwei Ausknickrichtungen aufweist. In dieser Anordnung kann statt eines flexiblen Trägers 1 ein starrer Träger gewählt werden und über Scharniere oder Kugelgelenke kann in diesem Anwendungsfall ein gesteuertes Ausknicken des Trägers 1 das Schließen und Öffnen der Greiferarme ermöglichen. Auch in diesem Anwendungsfall kann das Zugelement 6 über entsprechende Umlenkvorrichtungen 7 zu zusätzlichen Zugkraftelementen 8 oder zu entsprechenden Messeinrichtungen 9 geführt werden, die die Ausknickdistanz und den Anpressdruck zwischen den Greiferaufnahmen messen. Eine Kombination von unterschiedlichen Auslenkelementen sowie eine Kombination einzelner Auslenkelemente mit Zugelementen 6a ist für spezielle Anwendungen vorgesehen. Auch das Zugelement 6a kann über Umlenkvorrichtungen 7 mit Zugkraftelementen 8 oder Messeinrichtungen 9 verbunden werden. In der Fig. 47 und 48 werden zwei mögliche Anordnungsbeispiele von Auslenkelementen gezeigt, die übereinander angeordnet sind und deren Ausknickrichtung auf einer Achse liegt. In den Fig. 49 und 50 werden zwei Beispiele von Anordnungsmöglichkeiten der Auslenkelemente dargestellt, die z.B. mehrere Arbeitsschritte gleichzeitig ausführen können. Bei einigen aufgeführten Anwendungsbeispielen, speziell bei den dargestellten Greifern, können in Sonderfällen auch pneumatische Zugelemente bzw. Muskeln eingesetzt werden, die regelbar mit Druck beaufschlagt werden können oder mit Auslenkelementen kombinierbar sind. Eine vorteilhafte Ausgestaltung der Erfindung und deren Anwendung im Produktbereich Greifer und Greifersysteme ist die Möglichkeit, ein Baukastensystem zu konzipieren, das aus verschiedenen Ausformungen und technischen Lösungen einzelner Greifer sowie aus einzelnen Elementen z.B. für die Aufnahme der Greifer besteht. Auch die Kombination von pneumatischen Trägern 1b, mit flexiblen Trägern 1 kann in diesem Baukastensystem berücksichtigt werden. Aus den einzelnen Komponenten können Greifer für einfache Produktionsanforderungen zusammengestellt werden aber auch komplexe Greifersysteme, die in ihrer Funktionalität und biomechanischen Auslegung einer menschlichen Hand entsprechen.

In weiteren Ausführungsformen der Erfindung kann vorgesehen sein, dass die Kissen 3 zusätzlich unmittelbar, z.B. durch Vulkanisieren, Kleben, Schweißen oder Steckverbindungen befestigt sind. Sie können auf dem Träger 1 einzeln, versetzt, hintereinander, nebeneinander, in Reihen parallel verlaufend oder in unterschiedlichen Winkelstellungen zueinander angeordnet sein und unterschiedliche Ausformungen und Größen haben. Außerdem können die Kissen 3 auf dem Träger 1 in mindestens einer Ausknickrichtung 16 übereinander gestapelt angeordnet sein, wobei über die einzelnen Kissen 3 oder Zugelemente 6 eine feste Verbindung der einzelnen Auslenkelemente untereinander hergestellt wird. Vorzugsweise sollten dabei sowohl die einzelnen pneumatischen oder hydraulischen Kissen 3 als auch Gruppen von einzelnen Kissen regelbar mit Gas, Luft oder Hydraulikflüssigkeit zu beaufschlagen sein. Bei weiteren Ausführungsvarianten sind entweder die Kissen mit Abstand zum Träger 1 und zum Zugelement 6 oder das Auslenkelement in Kunststoffschäume oder flexible Kunststoffe eingebettet. Darüber hinaus besteht die Möglichkeit, das Kissen 3 in seinem Innenraum mit offenporigem Schaum oder einer Kombination von offenporigem Schaum und in ihn eingebetteten Hohlkammern auszubilden, die in Sonderfällen auch mit Druck beaufschlagt werden können. Eine Abwandlung des Trägers 1 besteht darin, dass er aus einer festen druck- und zugstabilen Konstruktion gebildet wird und Scharniere 12 oder Kugelgelenkköpfe aufweist.

### Bezugszeichenliste

- 1: Träger
- 1a: Trägersegment
- 1b: Pneumatischer Träger
- 1c: Freischnitte
- 2: Randschicht
- 3: Kissen
- 3a: Kissenunterseite
- 3b: Kissenoberseite
- 3c: Kissenoberseite mit eingearbeitetem Zugelement
- 3d: Schlauchförmige Kissen
- 4a, 4b, 4c, 4d: Kissenrandbereiche
- 5: Trägerlängsachse
- 6: Zugelement
- 6a: Zugelement
- 7: Umlenkvorrichtungen
- 7a: Rollenführung
- 8: Zugkraftelemente
- 9: Messelemente und -sensoren
- 10: Auslenkdistanz
- 11: Abstandsbügel
- 12: Scharniere
- 13: Einschnürungen
- 14: Pneumatische Einzelelemente
- 15: Kunststoffschäume
- 16: Ausknickrichtung
- 17: Kettenelemente
- 18: Zugverbindung
- 19: Bowdenzug
- 20: Anschlagblock
- 21: Dämpfungselemente
- 22: Innenspannrahmen

## Patentansprüche

1. Pneumatisches oder hydraulisches Auslenkelement mit einem flexiblen Träger (1) und einem oder mehreren den Träger (1)'flächig berührenden Kissen (3), die zur gesteuerten Ausknickung des Trägers (1) mit Druck beaufschlagbar und an ihren sich in Richtung der Trägerlängsachse gegenüber liegenden Randbereichen (4a,4b) mittelbar durch ein die Kissen (3) überspannendes Zugelement (6) am Träger (1) befestigbar sind, **dadurch gekennzeichnet, dass** das Zugelement (6) dreidimensional schalen- oder kalottenförmig aus verschiedenen Werkstoffen mit unterschiedlicher Flexibilität und Dehnbarkeit ausgeformt ist oder aus einem Gewebe besteht, das ein differenziertes Funktionslayout aufweist, indem nur die Bereiche, die Zugkräfte aufnehmen müssen, zugfest ausgelegt sind, während die restlichen Bereiche dehnbar ausgebildet sind.

2. Auslenkelement nach Anspruch 1, **dadurch gekennzeichnet, dass** die Kissen (3) als lose Teile zwischen dem Träger (1) und dem Zugelement (6) eingelagert und dadurch mittelbar am Träger befestigt sind.

3. Auslenkelement nach Anspruch 1 oder 2, **dadurch gekennzeichnet, dass** das Zugelement (6) über mehrere einzelne Kissen (3) verläuft und hinter dem jeweils letzten Kissen (3) am Träger (1) befestigt ist, oder dass das Zugelement (6) die einzelnen Kissen schlaufenförmig umspannt, an zwischen den einzelnen Kissen (3) am Träger (1) angeordneten Umlenkvorrichtungen (7) umgelenkt und jeweils hinter dem letzten Kissen (3) am Träger (1) befestigt ist.

4. Auslenkelement nach Anspruch 1 **dadurch gekennzeichnet, dass** die Kissen (3) aus einem dehnbaren Material wie Gummi oder Kunststoff bestehen und schlauch-, kissen- oder kugelförmig ausgebildet sind und dass ein Textil- oder Drahtgewebe oder ein flächiges biegsames Material mit entsprechender Zugbelastung auf der Außenhaut des Kissens (3) oder im Kissenmaterial selbst angebracht ist.

5. Auslenkelement nach einem der Ansprüche 1 bis 4, **dadurch gekennzeichnet, dass** wenigstens ein Ende des Zugelements (6) hinter einem Kissen (3) unter einer am Träger (1) befestigten Rollenführung (7) hindurch weiter vom Kissen (3) fort zu einem am Träger 1 befestigten, pneumatischen, hydraulischen oder elektromotorischen Zugkraftelement (8) geführt ist, welches die durch das Kissen (3) eingeleitete Ausknickung verstärkt.

6. Auslenkelement nach Anspruch 1, **dadurch gekennzeichnet, dass** das Kissen (3) und der Träger (1) eine kreisrunde Form mit radialen Freischnitten (1c) im Träger aufweisen und das Zugelement (6) mit dem Zentrum des Kissens (3) und radial außerhalb des Kissens (3) über mehrere sich radial erstreckende Arme (6a) mit dem Träger (1) verbunden ist.

7. Auslenkelement nach Anspruch 1, **dadurch gekennzeichnet, dass** auf einem Träger (1) in Ausknickrichtung mehrere Kissen (3) und zugehörige Zugelemente (6) aufeinander gestapelt sind, wobei die erste Reihe mit dem Träger (1) verbunden ist und die folgenden jeweils über die Zugelemente (6) untereinander verbunden sind.

8. Auslenkelement nach Anspruch 1, **dadurch gekennzeichnet, dass** der Träger (1) ein mit bezug auf eine Mittelachse rotationssymmetrischer Körper (1b) mit mehreren, über den Umfang verteilten, von Zugelementen (6) überspannten Kissen (3) ist, die in einer Einschnürung (13) aufgenommen sind.

9. Auslenkelement nach Anspruch 1, **dadurch gekennzeichnet, dass** das Kissen (3) zwischen dem Träger (1) und dem Zugelement (6) eingeschäumt ist.

## Claims

1. Pneumatic or hydraulic deflection element having a flexible support (1) and one or more cushions (3) which touch the support (1) in a planar manner and to which pressure is applied in order to buckle the support (1) in a controlled manner, and the edge regions (4a, 4b) of said cushions, which are opposite one another in the direction of the support longitudinal axis, can be indirectly attached to the support (1) by means of a tensile element (6) which spans the cushions (3), **characterised in that** the tensile element (6) is shaped integrally in the form of a three-dimensional shell or dome made of different materials having a different degree of flexibility and elasticity or consists of a fabric having a differentiated functional layout **in that** only the regions which have to absorb tensile forces are designed to have high tensile strength, while the remaining regions are elastic.

2. Deflection element according to claim 1, **characterised in that** the cushions (3) are placed as loose parts between the support (1) and the tensile element (6) and are thereby indirectly attached to the support.

3. Deflection element according to either claim 1 or claim 2, **characterised in that** the tensile element (6) extends across a plurality of individual cushions (3) and is attached to the support (1) behind the respective end cushion (3), or **in that** the tensile element (6) spans the individual cushions in the manner of a loop, is diverted at diversion devices (7) arranged between the individual cushions (3) on the support (1) and in each case is attached to the support (1) behind the end cushion (3).

4. Deflection element according to claim 1, **characterised in that** the cushions (3) consist of an elastic material such as rubber or plastics material and are either loop-shaped, cushion-shaped or spherical, and **in that** a textile fabric, wire gauze or a flat ductile material having a corresponding tensile load is applied to the outer layer of the cushion (3) or in the cushion material itself.

5. Deflection element according to any of claims 1 to 4, **characterised in that** at least one end of the tensile element (6) behind a cushion (3) is guided through beneath a roller guide (7), which is attached to the support (1), away from the cushion (3) towards a pneumatic, hydraulic or electric motor-driven tensile force element (8) which is attached to the support (1) and increases the buckling induced by the cushion (3).

6. Deflection element according to claim 1, **characterised in that** the cushion (3) and the support (1) have a circular shape and radial clearances (1c) in the support and the tensile element (6) is connected to the centre of the cushion (3) and, radially outside the cushion (3), to the support (1) by means of a plurality of radially extending arms (6a).

7. Deflection element according to claim 1, **characterised in that** a plurality of cushions (3) and associated tensile elements (6) are stacked, one on top of the other, on top of a support (1) in the buckling direction, the first row behind connected to the support (1) and each of the successive rows being interconnected by means of the tensile elements (6).

8. Deflection element according to claim 1, **characterised in that** the support (1) is a body (1 b) which is rotationally symmetrical with regard to a central axis and comprises a plurality of cushions (3) which are distributed across the circumference thereof, spanned by tensile elements (6) and received in a constriction (13).

9. Deflection element according to claim 1, **characterised in that** the cushion (3) is foamed in place between the support (1) and the tensile element (6).

## Revendications

1. Elément de déviation pneumatique ou hydraulique comprenant un support flexible (1) et au moins un coussin (3) en contact avec la surface du support qui peut être alimenté en pression pour commander la flexion du support (1) et qui peut être fixé indirectement sur le support (1) dans ses zones de bord (4a, 4b) situées à l'opposé dans la direction de l'axe longitudinal du support (1), par un élément de traction (6) mettant le coussin (3) sous tension,
**caractérisé en ce que**
l'élément de traction (6) est un élément tridimensionnel en forme de coque ou de calotte réalisé en différents matériaux ayant des flexibilités et extensibilités différentes, ou est constitué d'un tissu qui comporte une maquette fonctionnelle différenciée de sorte que seules les zones qui doivent recueillir des efforts de traction soient résistantes à la traction alors que les autres zones sont extensibles.

2. Elément de déviation conforme à la revendication 1,
**caractérisé en ce que**
le coussin (3) est inséré en tant que partie lâche entre le support (1) et l'élément de traction (6) et est ainsi fixé indirectement sur le support.

3. Elément de déviation conforme à la revendication 1 ou 2,
**caractérisé en ce que**
l'élément de traction (6) s'étend sur plusieurs coussins (3) différents et est fixé sur le support (1) à l'arrière du dernier coussin (3) respectif, ou l'élément de traction (6) est dévié sur des dispositifs de déviation (7) montés sur le support (1) entre les différents coussins (3) en entourant en les mettant sous tension ces différents coussins en formant des boucles, et est respectivement fixé sur le support (1) à l'arrière du dernier coussin (3).

4. Elément de déviation conforme à la revendication 1,
**caractérisé en ce que**
les coussins (3) sont réalisés en un matériau étirable tel que du caoutchouc ou un matériau synthétique et sont réalisés en forme de tuyau, de coussin ou de sphère et un tissu textile ou un tissu de fibres ou un matériau flexible plat ayant une charge en traction appropriée est appliqué sur la peau externe du coussin (3) ou dans le matériau constitutif du coussin lui-même.

5. Elément de déviation conforme à l'une des revendications 1 à 4,
**caractérisé en ce qu'**
au moins une extrémité de l'élément de traction (6) continue à être guidée à l'arrière d'un coussin (3), en passant au-dessous d'un guidage à rouleaux (7) fixé au support (1) au-delà du coussin (3) jusqu'à un élément de traction (8) pneumatique, hydraulique ou électromoteur fixé sur le support (1) qui intensifie la flexion produite par le coussin (3).

6. Elément de déviation conforme à la revendication 1,
**caractérisé en ce que**
le coussin (3) et le support (1) ont une forme circulaire dans laquelle sont libérées des découpes radiales (1c) dans le support et, l'élément de traction (6) est fixé au centre du coussin (3) et au support (1) radialement à l'extérieur du coussin (3) par plusieurs bras (6a) s'étendant radialement.

7. Elément de déviation conforme à la revendication 1,
**caractérisé en ce que**
plusieurs coussins (3) et des éléments de traction associés (6) sont empilés les uns sur les autres sur un support (1) dans la direction de flexion, la première rangée étant reliée au support (1) et les rangées suivantes étant respectivement reliées les unes au-dessous des autres par les éléments de traction (6).

8. Elément de déviation conforme à la revendication 1,
**caractérisé en ce que**
le support (1) est un corps (1b) présentant une symétrie de rotation par rapport à un axe médian comprenant plusieurs coussins (3) mis sous tension par des éléments de traction (6) répartis sur sa périphérie et qui sont logés dans une gorge (13).

9. Elément de déviation conforme à la revendication 1,
**caractérisé en ce que**
le coussin (3) est expansé entre le support (1) et l'élément de traction (6).
